# EUROPÄISCHE PATENTSCHRIFT

(11) **EP 3 388 613 B1**
(45) Veröffentlichungstag und Bekanntmachung des Hinweises auf die Patenterteilung: **05.11.2025**
(21) Anmeldenummer: 18164292.7
(22) Anmeldetag: 27.03.2018
(51) Int. Cl.: E06B 9/307

(54) **VORRICHTUNG UND VERFAHREN ZUR AUSRICHTUNG VON LAMELLEN EINER JALOUSIE UND JALOUSIE MIT EINER LAMELLEN-AUSRICHT-VORRICHTUNG**
APPARATUS AND METHOD FOR ALIGNMENT OF THE LAMELLAE OF A BLIND AND BLIND WITH A LAMELLA ALIGNMENT DEVICE
DISPOSITIF ET PROCÉDÉ D'ORIENTATION DES LAMELLES D'UNE JALOUSIE ET JALOUSIE DOTÉE D'UN DISPOSITIF D'ORIENTATION DES LAMELLES

(30) Priorität: 10.04.2017 CH 4812017
(43) Veröffentlichungstag der Anmeldung: 17.10.2018
(73) Patentinhaber: STORENMATERIAL AG, 8954 Geroldswil (CH)
(72) Erfinder: ISENSCHMID, Sascha, 6247 Schötz (CH); ZELLER, Rolf, 8954 Geroldswil (CH)
(74) Vertreter: Troesch Scheidegger Werner AG

(56) Entgegenhaltungen:
- CN-U- 205 370 398
- CZ-U1- 28 458
- JP-A- H04 149 389
- JP-U- S62 201 295
- US-A- 5 341 865
- US-A1- 2010 084 099

## Beschreibung

### TECHNISCHES GEBIET

Die vorliegende Erfindung betrifft eine Vorrichtung zur Ausrichtung von Lamellen einer Jalousie gemäss der Präambel von Anspruch 1, eine Jalousie gemäss Anspruch 9 mit einer erfindungsgemässen Vorrichtung, sowie ein Verfahren gemäss Anspruch 14 zur Ausrichtung von Lamellen einer Jalousie mit einer erfindungsgemässen Vorrichtung.

### STAND DER TECHNIK

Es sind Jalousien oder Lamellenstoren bekannt, bei denen die Lamellen beim Absenken des Lamellenbehangs eine geschlossene, nahezu vertikale Lage einnehmen und damit das Rauminnere während dem Absenken zunehmend verdunkeln. Beim Hochfahren des Lamellenbehangs nehmen die Lamellen eine im Wesentlichen horizontale Lage ein, damit die Endschiene die Lamellen gut stapeln kann und gleichzeitig möglichst viel Licht in das Rauminnere gelangt. Zwischen diesen beiden Extremlagen können die Lamellen stufenlos verstellt werden, so dass je nach Bedarf eine bessere oder geringere Beschattung respektive Durchsicht erreicht werden kann. Ein solcher Lamellenstoren ist in der DE 694 02 215 offenbart.

Dieser Typ von Lamellenstoren hat den Nachteil, dass beim Absenken des Lamellenbehangs das Rauminnere zunächst abgedunkelt wird, auch wenn bloss eine Beschattung gewünscht wird. Dies kann insbesondere in Büros störend wirken, weil die Arbeitsplätze kurze Zeit abgedunkelt werden. Um eine geneigte Beschattungslage zu erreichen, müssen die Lamellen nach abgeschlossenem Abfahren durch ein kurzes Hochfahren wieder geöffnet werden. Erst jetzt sind die Arbeitsplätze richtig beschattet. Ein solcher Lamellenstoren ist in der DE 600 17 006 oder der US 2010/084099 offenbart.

Um diesem Problem entgegenzuwirken, wurden andere Lamellenstoren entwickelt, bei denen die Lamellen beim Abfahren eine vordefinierte geneigte Lage (z.B. 40°) einnehmen und damit das Rauminnere während dem ganzen Abfahren beschatten, ohne es zu verdunkeln. Dies wird dadurch erreicht, dass die Wendelager, welche für das Wenden der Lamellen verantwortlich sind, nicht nur über zwei Endanschläge für die beiden Extremlagen (horizontal und vertikal, AUF und ZU) der Lamellen verfügen, sondern noch über einen Zwischenanschlag für die geneigte Lage beim Abfahren der Lamellen verfügen. Erst nach vollständigem Abfahren des Lamellenbehangs wird der Zwischenanschlag durch einen Mechanismus, der auf das vollständige Abwickeln des Aufzugbandes reagiert, weggezogen und die Lamellen werden in die vertikale Verdunklungsstellung gewendet.

Solche Lamellenstoren haben diverse Nachteile. Werden die Lamellenstoren durch einen Elektromotor angetrieben, so braucht dieser nicht nur einen Endschalter für die oberste Position des Lamellenpakets und einen für die unterste Position des verdunkelten Lamellenbehangs, sondern auch noch einen Endschalter für die Zwischenposition. Solche Elektroantriebe sind teuer und die Elektroinstallation ist aufwändig. Der Mechanismus für den Zwischenanschlag braucht in oder neben dem Wendelager viel Platz und ist oft störungsanfällig. Ein vollständiges Schliessen des Lamellenbehangs ist nur bei vollständig abgesenktem, nicht bei nur teilweise abgesenktem Storen möglich.

Es sind weitere Lamellenstoren bekannt, die ebenfalls Wendelager mit einem Zwischenanschlag aufweisen, dieser aber nicht von einem Mechanismus betätigt wird, der auf das vollständige Abwickeln des Aufzugbandes reagiert. Das Wegziehen des Zwischenanschlags und damit das Schliessen des Lamellenbehangs erfolgt auf jeder beliebigen Höhe durch eine kurze Aufwärtsbewegung, gefolgt von einer Abwärtsbewegung des Lamellenbehangs. Der zusätzliche Mechanismus braucht aber viel Platz, ist aufwändig und damit teuer, verursacht Schaltgeräusche und neigt zur Störungsanfälligkeit.

### BESCHREIBUNG DER ERFINDUNG

Eine Aufgabe der vorliegenden Erfindung besteht darin, eine Vorrichtung zur Ausrichtung von Lamellen einer Jalousie bereitzustellen, bei welcher die obengenannten Nachteile vermieden werden.

Diese Aufgabe wird durch eine Vorrichtung mit den Merkmalen des Anspruchs 1 gelöst. Weitere Ausführungsformen der Vorrichtung, einer Jalousie, sowie einem Verfahren zur Ausrichtung von Lamellen einer Jalousie sind durch Merkmale von weiteren Ansprüchen definiert.

Eine erfindungsgemässe Vorrichtung zur Ausrichtung von Lamellen einer Jalousie hat eine Aufspulrolle, wobei die Aufspulrolle drehbar in einem Gehäuse gelagert ist, mit einer ersten Schnur, welche mit ihrem oberen Ende an der Aufspulrolle in einer Aufnahme angeordnet ist, auf die Aufspulrolle aufspulbar ist und in einem Austrittsbereich aus dem Gehäuse austritt. Die Aufspulrolle ist in einer Lage der Aufnahme der ersten Schnur innerhalb des Austrittsbereichs und über diesen hinaus in beide Richtungen drehbar, wodurch die erste Schnur in beide Richtungen auf die Aufspulrolle aufspulbar ist. Dies bewirkt, dass die Lamellen beim Herablassen nicht in einer annähernd senkrechten geschlossenen Stellung sind, sondern durch das Aufspulen auf die Aufspulrolle in der anderen Richtung, nach dem vollständigen abspulen von der Aufspulrolle in der einen Richtung, in einer geneigten Stellung sind. Dies hat den Vorteil, dass die Lamellen beim Herablassen einen entsprechender Raum nicht vollständig verdunkeln und erst beim erneuten Betätigen der Aufspulrolle in der Gegenrichtung verdunkeln.

Erfindungsgemäss ist der Austrittsbereich in der bestimmungsgemässen Gebrauchslage der Vorrichtung unterhalb der Aufspulrolle oder im unteren Bereich der Aufspulrolle angeordnet. Dies stellt die einfachste Bauweise dar. Alternativ kann der Austrittsbereich seitlich der Aufspulrolle angeordnet sein. Eine solche Anordnung bedingt jedoch Umlenkelemente, welche verhindern, dass die erste Schnur am Gehäuse reibt und dadurch beschädigt wird.

In einer Ausführungsform weist die Vorrichtung mindestens einen verstellbaren Anschlag auf, mit welchem die Drehung der Aufspulrolle in einer ersten Drehrichtung und/oder in einer zur ersten Drehrichtung entgegengesetzten zweiten Drehrichtung begrenzbar ist. Durch die Begrenzung kann die Position der Lamellen, bzw. deren Ausrichtung, beim Herablassen und beim Hochziehen festgelegt werden.

In einer weiteren Ausführungsform weist die Vorrichtung zwei verstellbare Anschläge auf, wobei mit einem ersten Anschlag die Drehung der Aufspulrolle in der ersten Drehrichtung begrenzbar ist, und wobei mit einem zweiten Anschlag die Drehung der Aufspulrolle in der zweiten Drehrichtung begrenzbar ist. Dies erlaubt die individuelle Festlegung der Begrenzung der Bewegung der Lamellen, bzw. der Ausrichtung der Lamellen beim Herablassen, bzw. beim Hochziehen und dadurch die Definition der Offenposition und der Abwärtsposition der Lamellen.

In einer Ausführungsform weist die erste Schnur einen ersten unteren Abschnitt und einen zweiten oberen Abschnitt auf. Der zweite Abschnitt umfasst das obere Ende. Der erste Abschnitt und der zweite Abschnitt weisen unterschiedliche Strukturen auf, wobei die Struktur des zweiten Abschnitts derart ausgebildet ist, dass sie sich zum Aufspulen auf die Aufspulrolle eignet. Der erste Abschnitt ist der Witterung ausgesetzt und daher aus einem witterungsbeständigen Material gefertigt, beispielsweise aus einem Polyestergeflecht mit Aramid-Stützfaden. Aramid bzw. Kevlar ist sehr zugfest, aber nur begrenzt biegbar. Der zweite Abschnitt ist aus einem Polyestergeflecht mit einer Seele aus Polyester, was sich gut zum Aufwickeln auf die Aufspulrolle eignet.

In einer weiteren Ausführungsform ist das obere Ende der ersten Schnur gelenkig in der Aufnahme an der Aufspulrolle angeordnet. Die gelenkige Anordnung verhindert, dass das Ende der Schnur starken zyklischen Biegebelastungen ausgesetzt ist und erhöht somit deren Lebensdauer. Die Biegebelastung resultiert aus der Tatsache, dass die beiden Schnüre bei geschlossenen Lamellen beieinander sind und bei offenen Lamellen auseinander.

In einer weiteren Ausführungsform ist zwischen der Aufspulrolle und den Anschlägen ein Totgang-Mechanismus angeordnet, durch welchen der Drehwinkel der Aufspulrolle zwischen der Offenstellung und der Abwärtsstellung vergrössert werden kann. D.h. ohne Totgang-Mechanismus könnte die Aufspulrolle mit einem Anschlag von der Offenstellung um höchstens knapp 360 Grad in die Abwärtsstellung gedreht werden. Bei zwei nebeneinander angeordneten Anschlägen für die Offenstellung und die Abwärtsstellung reduziert sich der Drehwinkel weiter auf ca. 320 Grad. Der grössere Drehwinkel ermöglicht eine grössere Aufspullänge der ersten Schnur und somit eine grössere Kippbewegung der Lamellen. Ohne diesen Mechanismus müssten Aufspulrollen mit grösseren Durchmessern verwendet werden, um eine gleiche Aufspullänge zu erzielen. Der Totgang-Mechanismus erlaubt also eine geringere Baugrösse.

In einer weiteren Ausführungsform weist der Totgang-Mechanismus eine erste Scheibe und eine zweite Scheibe auf, wobei die erste Scheibe mit der Aufspulrolle wirkverbunden ist, wobei zwischen der ersten Scheibe und der zweiten Scheibe mindestens eine erste Nut und ein erstes Anschlagselement vorgesehen ist, wobei die erste Nut an ihrem einen Ende einen ersten Anschlag und an ihrem anderen Ende einen zweiten Anschlag aufweist, wobei sich das erste Anschlagselement ungehindert und im Wesentlichen ohne Kraftübertragung zwischen den beiden Scheiben vom ersten Anschlag bis zum zweiten Anschlag in der Nut bewegen kann und wobei die zweite Scheibe ein zweites Anschlagselement aufweist, welches an den verstellbaren Anschlägen anschlagen kann. Mit dem Totgang-Mechanismus kann die Aufspulrolle mehr als 360 Grad aus der Offenstellung gedreht werden, bevor der Anschlag der Abwärtsstellung erreicht ist. Maximal kann der Drehwinkel etwas weniger als 720 Grad betragen. Der Drehwinkel zwischen dem ersten und dem zweiten Anschlag der ersten Nut, sowie die Breite des Anschlagelements definieren den von 720 Grad abzuziehenden Winkel. Drehwinkel von beispielsweise 450, 540, 630 oder mehr und dazwischenliegende Winkel lassen sich so realisieren.

In einer Ausführungsform ist in der Aufspulrolle eine Nut ausgebildet, in welcher die erste Schnur aufspulbar ist. Die Nut ermöglicht eine bessere seitliche Führung der Schnur und stellt sicher, dass die seitliche Position der Schnur während dem Auf- bzw. Abspulen nicht zu stark ändert, **d.h.** dass sie innerhalb der Nutbreite bleibt.

Die erwähnten Ausführungsformen der Lamellen-Ausricht-Vorrichtung lassen sich in beliebiger Kombination einsetzen, sofern sie sich nicht widersprechen.

Eine erfindungsgemässe Jalousie mit Lamellen weist eine erfindungsgemässe Vorrichtung zur Ausrichtung der Lamellen und eine zweite Schnur auf. Die zweite Schnur ist mit ihrem oberen Ende ortsfest bezüglich des Gehäuses angeordnet und die Lamellen sind gelenkig zwischen den beiden Schnüren derart angeordnet, dass sie zwischen einer Offenstellung, in welcher sie im Wesentlichen horizontal sind, und einer Geschlossenstellung, in welcher sie im Wesentlichen vertikal sind, ausrichtbar sind. Durch das Drehen der Aufspulrolle in einer Drehrichtung ist die erste Schnur von der Aufspulrolle abspulbar und dadurch sind die Lamellen von der Offenstellung in die Geschlossenstellung ausrichtbar. In der Geschlossenstellung befindet sich die Aufnahme der ersten Schnur beim Austrittsbereich des Gehäuses. Durch das Weiterdrehen der Aufspulrolle in der gleichen Drehrichtung ist die erste Schnur wieder auf die Aufspulrolle aufspulbar, wodurch die Lamellen von der Geschlossenstellung in eine Abwärtsstellung ausrichtbar sind. Eine solche Jalousie kann alle zuvor beschriebenen Vorteile der erfindungsgemässen Vorrichtung zur Ausrichtung der Lamellen für sich nutzen. Da die Position der zweiten Schnur während dem Drehen der Aufspulrolle nicht ändert, ändern auch die entsprechenden Lagerungen der Lamellen ihre Position nicht. Beim Auf- bzw. Abspulen der ersten Schnur auf der Rolle vollführt jede der Lamellen eine Schwenkbewegung um die Lagerstelle auf der Seite der zweiten Schnur. Da die Bewegung nur auf dieser Seite erfolgt, ist die vertikale Bewegung der ersten Schnur grösser als bei einer Jalousie, bei welcher beide Schnüre richtungsversetzt bewegt werden. Bei einer gleichen Drehgeschwindigkeit der Aufspulrolle wie bei einer Zweiseil-gesteuerten Jalousie erfolgt die Ausrichtung der Lamellen bei einer Einseil-gesteuerten Jalousie mit der halben Kippgeschwindigkeit. Die Bewegung ist daher sanfter und die beim vollständigen Schliessen entstehenden Klappgeräusche sind wesentlich geringer.

In einer Ausführungsform können die Anschläge derart am Gehäuse angeordnet werden, dass die Ausrichtung der Lamellen in der Abwärtsstellung derjenigen der Offenstellung entspricht oder einer Ausrichtung zwischen der Offenstellung und der Geschlossenstellung. Ein Benutzer hat somit die Möglichkeit die Jalousie auf seine Bedürfnisse einzustellen. Durch die Wahl der Position des entsprechenden Anschlages, kann die Ausrichtung der Lamellen in der Offenposition horizontal, annähernd horizontal oder geneigt eingestellt werden. Wird eine Abwärtsstellung der Lamellen bevorzugt, die den Innenraum beim Herunterlassen möglichst wenig verdunkelt, so kann der entsprechende Anschlag so am Gehäuse in einer dafür vorgesehenen Einsteckstelle positioniert werden, dass die Lamellenstellung der Offenstellung entspricht oder einer dieser nahen Stellung. Dementsprechend kann der Anschlag umgesetzt werden, wenn eine starke Verdunkelung beim Herunterlassen der Lamellen bevorzugt wird.

In einer weiteren Ausführungsform ist das obere Ende der zweiten Schnur am Gehäuse angeordnet. Dadurch kann ein System zur Verfügung gestellt werden, welches als Modul vollständig ein und ausbaubar ist.

In einer Ausführungsform weist die Jalousie weiter ein Profil auf, in welchem das Gehäuse angeordnet ist und das obere Ende der zweiten Schnur am Profil angeordnet ist. Da in der Geschlossenstellung im Wesentlichen das gesamte Gewicht der Lamellen und der beiden Schnüre vom oberen Ende der zweiten Schnur zu tragen ist, muss nicht nur das obere Ende der Schnur, sondern auch deren Aufnahmestelle dementsprechend stabil ausgebildet sein. Bei einem in einem Profil angeordneten Gehäuse bietet es sich daher an, die Aufnahme der zweiten Schnur am Profil anzuordnen. Solche Profile sind meist aus Stahl oder Aluminium und weisen dementsprechende Festigkeiten auf. Das Profil kann sich über die gesamte Breite der Jalousie erstrecken und alle Lamellen-Ausricht-Vorrichtungen können in einem gemeinsamen Profil angeordnet sein. Alternativ können einige der Vorrichtungen in einem gemeinsamen Profil angeordnet sein oder alle Vorrichtungen können in einem eigenen Profil angeordnet sein.

In einer Ausführungsform weist die zweite Schnur einen ersten unteren Abschnitt und einen zweiten oberen Abschnitt auf, wobei der zweite Abschnitt das obere Ende umfasst. Die Anordnung des zweiten Abschnitts ist am oberen Ende gelenkig ausgebildet und/oder die Verbindungsstelle zwischen dem ersten Abschnitt und dem zweiten Abschnitt ist gelenkig ausgebildet. Die Aufteilung in zwei Abschnitte ermöglicht einen vielseitigen und flexiblen Einsatz der Jalousie, da der zweite Abschnitt speziell auf die Wünsche des Endbenutzers abgestimmt werden kann. Die Zweiteilung mit einem einfachen Verbindungssystem erlaubt ein leichtes und einfaches Auswechseln der unteren Schnurabschnitte zusammen mit den daran befestigten Lamellen.

Die erwähnten Ausführungsformen der Jalousie lassen sich in beliebiger Kombination einsetzen, sofern sie sich nicht widersprechen.

Ein erfindungsgemässes Verfahren zur Ausrichtung von Lamellen einer Jalousie weist die Schritte auf:
- Das Drehen der Aufspulrolle in eine Drehrichtung, wodurch die erste Schnur im Austrittsbereich von der Aufspulrolle abgespult wird, wobei die erste Schur vollständig abgespult ist, wenn sich die Aufnahme der ersten Schnur beim Austrittsbereich befindet;
- Das Weiterdrehen der Aufspulrolle in der gleichen Drehrichtung nachdem die erste Schnur im Austrittsbereich vollständig von der Aufspulrolle abgespult wurde, sodass die Aufnahme der ersten Schnur den Austrittsbereich passiert, wodurch die erste Schnur im Austrittsbereich wieder auf die Aufspulrolle aufgespult wird.

Durch das erneute Aufspulen werden die Lamellen auf der Seite der ersten Schnur wieder angehoben, wodurch sie beim Herunterlassen der Lamellen der Jalousie eine nicht geschlossene Stellung einnehmen können und somit der Innenraum beim Herunterlassen nicht zu stark verdunkelt wird.

Beim Herunterlassen werden die Lamellen durch das Drehen der Aufspulrolle in einer Richtung von der Offenstellung über die Geschlossenstellung in der Abwärtsstellung ausgerichtet.

Durch das Drehen der Aufspulrolle in der Gegenrichtung werden die Lamellen von der Abwärtsstellung über die Geschlossenstellung in der Offenstellung ausgerichtet.

### KURZE BESCHREIBUNG DER FIGUREN

Ausführungsbeispiele der vorliegenden Erfindung werden nachstehend anhand von Figuren noch näher erläutert. Diese dienen lediglich zur Erläuterung und sind nicht einschränkend auszulegen. Es zeigen
Fig. 1 eine seitliche Schnittansicht durch eine erfindungsgemässe Vorrichtung in einer Offenstellung;
Fig. 2 die seitliche Schnittansicht der Figur 1 in einer Geschlossenstellung;
Fig. 3 die seitliche Schnittansicht der Figur 1 in einer Abwärtsstellung;
Fig. 4 eine perspektivische Explosionsansicht der erfindungsbemässen Vorrichtung aus einer vorderseitigen Blickrichtung;
Fig. 5 eine perspektivische Explosionsansicht eines Totgang-Mechanismus; und
Fig. 6 eine perspektivisch rückseitige Ansicht der Figur 5.

### DETAILLIERTE BESCHREIBUNG DER ERFINDUNG

Die Figur 1 zeigt eine seitliche Schnittansicht durch eine erfindungsgemässe Vorrichtung in einer Offenstellung. Die Vorrichtung weist ein Gehäuse 1 mit einem nach oben abnehmbaren Deckel 13 auf, welcher Teil des Gehäuses ist. Dargestellt ist eine Ausführungsform, bei welcher das Gehäuse 1 in einem Profil 2 angeordnet ist. Das Profil ist ein offenes Profil mit einer Basiswand 20 und seitlich davon rechtwinklig abstehenden Seitenwänden 21. Die Seitenwände 21 sind an ihren freien Enden nach innen halbkreisförmig umgebogen. Das Gehäuse 1 ist im Profil 2 in der Längsrichtung verschiebbar, in dieser Ansicht senkrecht auf die Ansichtsebene. Im Gehäuse 1 ist eine Aufspulrolle 3 drehbar gelagert, welche durch eine zentrisch bezüglich der Aufspulrolle 3 angeordnete Antriebswelle 4 verdrehbar ist. Eine erste Schnur 5 ist mit ihrem oberen Ende 50 an der Aufspulrolle 3 in einer drehbaren Aufnahme 30 angeordnet und tritt in einem Austrittsbereich 10 aus dem Gehäuse 1 aus. Der Austrittsbereich 10 ist im unteren Bereich der Aufspulrolle 3 angeordnet und erstreckt sich über einen Teil der Breite des Gehäuses 1. Die Aufspulrolle 3 weist eine Nut 31 auf, in welcher die erste Schnur 5 auf der Aufspulrolle 3 führbar ist. Der Austrittsbereich 10 erstreckt sich mindestens über die Breite der Nut 31. Die erste Schnur 5 weist einen ersten Abschnitt 51 auf, an welchem die Lamellen 7 auf einer ihrer Seiten gelenkig angeordnet sind und sie weist einen zweiten Abschnitt 52 auf, welcher auf die Aufspulrolle 3 aufwickelbar ist. Der erste Abschnitt 51 ist aus einem wetterbeständigen Material und der zweite Abschnitt 52 ist aus einem gut aufwickelbaren Material gefertigt. Der erste und zweite Abschnitt der ersten Schnur 5 sind lösbar miteinander verbunden. Eine zweite Schnur 6 ist mit ihrem oberen Ende 60 gelenkig am umgebogenen freien Ende des Profils 2 angeordnet. Die zweite Schnur 6 weist einen ersten Abschnitt 61 auf, an welchem die Lamellen 7 auf ihrer anderen Seite gelenkig angeordnet sind und sie weist einen zweiten Abschnitt 62 auf, welcher gelenkig am Profil 2 angeordnet ist. Der erste Abschnitt 61 ist aus einem wetterbeständigen Material und der zweite Abschnitt 62 ist aus einem stabilen Material, welches das Gesamtgewicht aller Lamellen 7 und Schnüre 5, 6 tragen kann. Die zweite Schnur 6 ist mit einem Metallhaken am Profil 2 eingehängt. Der erste und zweite Abschnitt der zweiten Schnur 6 sind lösbar miteinander verbunden. Alle herkömmlichen Lamellen 7 mit seitlich gelenkigen Befestigungen können zusammen mit der erfindungsbemässen Lamellen-Ausricht-Vorrichtung verwendet werden. Anstelle einer Lamelle ist an der untersten Befestigung der beiden Schnüre ein Abschlussprofil angeordnet.

Die Figur 2 zeigt die seitliche Schnittansicht der Figur 1 in einer Geschlossenstellung. In der Geschlossenstellung ist die erste Schnur 5 im Wesentlichen vollständig durch den Austrittsbereich 10 des Gehäuses 1 von der Aufspulrolle 3 abgespult. Die erste Schnur 5 befindet sich in ihrer untersten Lage und die Lamellen 7 sind auf der Seite der zweiten Schnur 5 vollständig nach unten geklappt. Das gesamte Gewicht der Lamellen 7 und der Schnüre 5, 6 hängt am oberen Ende 60 der zweiten Schnur **6.** Die Lamellen 7 überlappen einander, sodass die übereinander angeordneten Lamellen 7 im Wesentlichen blickdicht sind und kein Licht durchlassen. Die Geschlossenstellung kann unabhängig von der Position der untersten Lamelle oder dem Abschlussprofil auf jeder Höhe eingestellt werden.

Die Figur 3 zeigt die seitliche Schnittansicht der Figur 1 in einer Abwärtsstellung. In der Abwärtsstellung ist die erste Schnur 5 durch das Weiterdrehen der Aufspulrolle 3 in der gleichen Drehrichtung wieder auf diese aufgewickelt. Passiert die Schnuraufnahme 30 den Austrittsbereich 10 des Gehäuses 1, schwenkt sie auf die gegenüberliegende Seite. Durch das Umschwenken wird die erste Schnur 5 im Bereich anschliessend an die Aufnahme 30 nicht geknickt. Dies reduziert die Belastung und resultiert in einer erhöhten Lebensdauer. Durch das erneute Aufwickeln wird die erste Schnur 5 durch den Austrittsbereich 10 in das Gehäuse 1 gezogen. Dementsprechend werden die an der ersten Schnur 5 gelenkig angeordneten Enden der Lamellen nach oben gezogen, wodurch sich der Abstand zwischen den einzelnen Lamellen 7 vergrössert und die Jalousie wieder lichtdurchlässig wird.

Die Figur 4 zeigt eine perspektivische Explosionsansicht der erfindungsbemässen Vorrichtung aus einer vorderseitigen Blickrichtung. Zwischen der nicht dargestellten Antriebswelle und der Aufspulrolle 3 ist eine Antriebsrolle 32 konzentrisch zu den beiden angeordnet und zwischen der Antriebsrolle 32 und der Aufspulrolle 3 ist ein Bremselement 8 angeordnet, welches die Reibung zwischen den beiden benachbarten Körpern erhöht. Eine Drehung der Antriebsrolle 32 wird durch Reibung auf die Aufspulrolle 3 übertragen. Wenn die Aufspulrolle 3 blockiert wird, kann die Antriebsrolle 32 weitergedreht werden, wenn die durch das Bremselement **8, d.h.** die durch eine Spiralfeder erzeugten Reibungskräfte überwunden werden. Auf der gegenüberliegenden Seite der Antriebsrolle 32 ist ein Totgang-Mechanismus 9 mit einer ersten Scheibe 91 und einer zweiten Scheibe 92 konzentrisch zur Aufspulrolle 3 angeordnet. Die erste Scheibe 91 weist stabförmige Mitnehmer 914 auf, welche formschlüssig seitlich in die Aufspulrolle 3 eingreifen. Nach dem Zusammensetzen der Antriebsrolle 32, des Bremselements **8,** der Aufspulrolle **3,** des Totgang-Mechanismus 9 und der ersten Schnur **5,** können diese Elemente als zusammengesetzte Einheit in das Gehäuse 1 von oben eingesetzt werden. Anschliessend kann das Gehäuse 1 durch einen Deckel 13 verschlossen werden. Das Gehäuse 1 weist stirnseitige Öffnungen auf, in welche die Anschläge 11, 12 lösbar eingesetzt werden können. Die Öffnungen sind in der zum Totgang-Mechanismus 9 benachbarten Gehäusewand ausgebildet. Die Öffnungen sind auf einem Durchmesser angeordnet dessen Zentrum auf der Drehachse der Aufspulrolle 3 liegt.

Die Figur zeigt 5 eine perspektivische Explosionsansicht eines Totgang-Mechanismus 9 und die Figur 6 zeigt eine perspektivisch rückseitige Ansicht der Figur **5****.** Der Totgang-Mechanismus 9 weist eine erste Scheibe 91 und eine zweite Scheibe 92 auf, welche auf einer gemeinsamen Längsachse 90 angeordnet sind. Die erste Scheibe ist im Wesentlichen eine Ringscheibe mit einem Aussendurchmesser und einem dazu konzentrischen Innendurchmesser deren gemeinsames Zentrum sich auf der Längsachse 90 befinden. Auf einer Seite der ersten Scheibe 91 sind zwei Mitnehmer 914 benachbart zum inneren Durchmesser angeordnet, welche sich in der Richtung der Längsachse 90 von der Scheibenoberfläche über ein Vielfaches der Scheibendicke erstrecken. Die beiden Mitnehmer 914 sind auf einer Seite bezüglich der Längsachse 90 am Umfang angeordnet. Auf der den Mitnehmern 914 gegenüberliegenden Seite der ersten Scheibe 91 ist in deren stirnseitigen Oberfläche eine Nut 910 ausgebildet, welche sich entlang eines Durchmessers erstreckt, dessen Zentrum auf der Längsachse 90 liegt. Die Nut erstreckt sich nicht vollständig entlang des gesamten Umfangs, sondern nur entlang eines Kreissegments. In der dargestellten Ausführungsform erstreckt sich die Nut 910 über einen Winkel von etwa 225 Grad. Am ersten Ende der Nut 910 ist ein erster Anschlag 911 ausgebildet und am zweiten Ende ein zweiter Anschlag 912. Zwischen den beiden Anschlägen 911, 912 ist eine Erhebung 913 ausgebildet, welche sich in der Längsrichtung von der Scheibenoberfläche weg erhebt. Die Höhe der Erhebung 913 ist geringer als die Tiefe der Nut 910. Auf der gleichen Seite wie die Nut 910 erstreckt sich eine Hülse vom Innendurchmesser in der Längsrichtung von der Scheibenoberfläche weg. Die Länge der Hülse entspricht der Dicke der zweiten Scheibe 92. Die erste Scheibe 91 ist ein Spritzgussteil aus Kunststoff, beispielsweise aus Polybutylenterephthalat und die zuvor beschriebenen Scheibenelemente sind gemeinsam einstückig miteinander ausgebildet. Die zweite Scheibe 92 weist auf einer Stirnseite eine zweite Nut 920 auf, welche sich entlang eines Durchmessers erstreckt, dessen Zentrum auf der Längsachse 90 liegt. Die Tiefe der zweiten Nut 920 entspricht der Höhe der Erhebung 913 der ersten Scheibe 91. Im Zusammenbau ist die Erhebung 913 in der zweiten Nut 920 um die Längsachse 90 drehbar geführt. Innerhalb der zweiten Nut 920 ist ein erstes Anschlagselement 921 vorgesehen, welches sich in der Längsrichtung erstreckt und welches im zusammengebauten Zustand in die erste Nut 910 der ersten Scheibe eintauchen kann und durch eine relative Drehung zwischen den beiden Scheiben 91, 92 am ersten, bzw. am zweiten Anschlag 911, 912 anschlagen kann. Die Höhe des ersten Anschlagelements 921 entspricht der Tiefe der ersten Nut 910. Auf der gegenüberliegenden Seite der zweiten Nut 920 ist stirnseitig ein zweites Anschlagselement 922 angeordnet. Das zweite Anschlagselement 922 erstreckt sich vom Aussendurchmesser gegen das Zentrum der zweiten Scheibe 92. Der Innendurchmesser der zweiten Scheibe 92 entspricht dem Aussendurchmesser der Hülse der ersten Scheibe 91. Im Zusammenbau ist die zweite Scheibe 92 auf der Hülse der ersten Scheibe 91 um die Längsachse 90 drehbar gelagert. Der Aussendurchmesser der zweiten Scheibe 92 entspricht dem Aussendurchmesser der ersten Scheibe 91. Die zweite Scheibe 92 ist ein Spritzgussteil aus dem gleichen Material wie die erste Scheibe und die zuvor beschriebenen Scheibenelemente sind gemeinsam einstückig miteinander ausgebildet.

**BEZUGSZEICHENLISTE**

| | | | |
|---|---|---|---|
| 1 | Gehäuse | 61 | erster Abschnitt |
| 10 | Austrittsbereich | 62 | zweiter Abschnitt |
| 11 | Anschlag | 7 | Lamelle |
| 12 | Anschlag | 8 | Bremselement |
| 13 | Deckel | 9 | Totgang-Mechanismus |
| 2 | Profil | 90 | Längsachse |
| 20 | Basiswand | 91 | erste Scheibe |
| 21 | Seitenwand | 910 | erste Nut |
| 3 | Aufspulrolle | 911 | erster Anschlag |
| 30 | Aufnahme | 912 | zweiter Anschlag |
| 31 | Nut | 913 | Erhebung |
| 32 | Antriebsrolle | 914 | Mitnehmer |
| 4 | Antriebswelle | 92 | zweite Scheibe |
| 5 | erste Schnur | 920 | zweite Nut |
| 50 | oberes Ende | 921 | erstes Anschlagselement |
| 51 | erster Abschnitt | | |
| 52 | zweiter Abschnitt | 922 | zweites Anschlagselement |
| 6 | zweite Schnur | | |
| 60 | oberes Ende | | |

## Patentansprüche

1. Eine Vorrichtung zur Ausrichtung von Lamellen (7) einer Jalousie, mit einer Aufspulrolle (3), mit einem Gehäuse (1) und mit einer ersten Schnur (5), wobei die Aufspulrolle (3) drehbar in dem Gehäuse (1) gelagert ist, wobei die erste Schnur (5), welche mit ihrem oberen Ende (50) an der Aufspulrolle (3) in einer Aufnahme (30) angeordnet ist, auf die Aufspulrolle (3) aufspulbar ist und in einem Austrittsbereich (10) aus dem Gehäuse (1) austritt, wobei der Austrittsbereich (10) in der bestimmungsgemässen Gebrauchslage der Vorrichtung entweder
a) unterhalb der Aufspulrolle (3),
b) im unteren Bereich der Aufspulrolle (3), oder
c) seitlich der Aufspulrolle (3)
angeordnet ist, wobei die Aufspulrolle (3) in beide Richtungen drehbar ist,
**dadurch gekennzeichnet, dass**
die erste Schnur (5) vollständig abgespult ist, wenn sich die Aufnahme (30) der ersten Schnur (5) beim Austrittsbereich (10) befindet, wobei durch Weiterdrehen der Aufspulrolle (3) in der gleichen Drehrichtung, nachdem die erste Schnur (5) im Austrittsbereich (10) vollständig von der Aufspulrolle (3) abgespult wurde, die Aufnahme (30) der ersten Schnur (5) den Austrittsbereich (10) passiert, wodurch die erste Schnur (5) im Austrittsbereich (10) wieder auf die Aufspulrolle (3) aufgespult wird,
wobei die Aufspulrolle (3) in einer Lage der Aufnahme (30) der ersten Schnur (5) innerhalb des Austrittsbereichs (10) innerhalb dieses Austrittsbereichs (10) und über diesen hinaus in beide Richtungen drehbar ist, wodurch die erste Schnur (5) in beide Richtungen auf die Aufspulrolle (3) aufspulbar ist.

2. Die Vorrichtung nach Anspruch 1, wobei die Vorrichtung mindestens einen verstellbaren Anschlag (11, 12) aufweist, mit welchem die Drehung der Aufspulrolle (3) in einer ersten Drehrichtung und/oder in einer zur ersten Drehrichtung entgegengesetzten zweiten Drehrichtung begrenzbar ist.

3. Die Vorrichtung nach Anspruch 2, wobei die Vorrichtung zwei verstellbare Anschläge (11, 12) aufweist, wobei mit einem ersten Anschlag (11) die Drehung der Aufspulrolle (3) in der ersten Drehrichtung begrenzbar ist, und wobei mit einem zweiten Anschlag (12) die Drehung der Aufspulrolle (3) in der zweiten Drehrichtung begrenzbar ist.

4. Die Vorrichtung nach einem der Ansprüche 1 bis 3, wobei die erste Schnur (5) einen ersten unteren Abschnitt (51) und einen zweiten oberen Abschnitt (52) aufweist, wobei der zweite Abschnitt (52) das obere Ende (50) umfasst, und wobei der erste Abschnitt (51) und der zweite Abschnitt (52) unterschiedliche Strukturen aufweisen, wobei die Struktur des zweiten Abschnitts (52) derart ausgebildet ist, dass sie sich zum Aufspulen auf der Aufspulrolle (3) eignet.

5. Die Vorrichtung nach einem der Ansprüche 1 bis 4, wobei das obere Ende (50) der ersten Schnur (5) gelenkig in der Aufnahme (30) an der Aufspulrolle (3) angeordnet ist.

6. Die Vorrichtung nach einem der Ansprüche 2 bis 5, wobei zwischen der Aufspulrolle (3) und den Anschlägen (11, 12) ein Totgang-Mechanismus (9) angeordnet ist, durch welchen der Drehwinkel der Aufspulrolle (3) zwischen der Offenstellung und der Abwärtsstellung vergrössert werden kann.

7. Die Vorrichtung nach Anspruch 6, wobei der Totgang-Mechanismus (9) eine erste Scheibe (91) und eine zweite Scheibe (92) aufweist, wobei die erste Scheibe (91) mit der Aufspulrolle (3) wirkverbunden ist, wobei zwischen der ersten Scheibe (91) und der zweiten Scheibe (92) mindestens eine erste Nut (910) und ein erstes Anschlagselement (921) vorgesehen ist, wobei die erste Nut (910) an ihrem einen Ende einen ersten Anschlag (911) und an ihrem anderen Ende einen zweiten Anschlag (912) aufweist, wobei sich das erste Anschlagselement (921) ungehindert und im Wesentlichen ohne Kraftübertragung zwischen den beiden Scheiben (91, 92) vom ersten Anschlag (911) bis zum zweiten Anschlag (912) in der Nut (910) bewegen kann und wobei die zweite Scheibe (92) ein zweites Anschlagselement (922) aufweist, welches an den verstellbaren Anschlägen (11, 12) anschlagen kann.

8. Die Vorrichtung nach einem der Ansprüche 1 bis 7, wobei in der Aufspulrolle (3) eine Nut (31) ausgebildet ist, in welcher die erste Schnur (5) aufspulbar ist.

9. Eine Jalousie mit Lamellen (7), einer Vorrichtung gemäss einem der Ansprüche 1 bis 8 zur Ausrichtung der Lamellen (7) und mit einer zweiten Schnur (6), welche mit ihrem oberen Ende (60) ortsfest bezüglich dem Gehäuse (1) angeordnet ist und wobei die Lamellen (7) gelenkig zwischen den beiden Schnüren (5, 6) angeordnet sind, derart, dass sie zwischen einer Offenstellung, in welcher sie im Wesentlichen horizontal sind, und einer Geschlossenstellung, in welcher sie im Wesentlichen vertikal sind, ausrichtbar sind, wobei durch das Drehen der Aufspulrolle (3) in einer Drehrichtung die erste Schnur (5) von der Aufspulrolle (3) abspulbar ist und dadurch die Lamellen (7) von der Offenstellung in die Geschlossenstellung ausrichtbar sind, in welcher sich die Aufnahme (30) der ersten Schnur (5) beim Austrittsbereich (10) befindet und wobei durch das Weiterdrehen der Aufspulrolle (3) in der gleichen Drehrichtung die erste Schnur (5) wieder auf die Aufspulrolle (3) aufspulbar ist und dadurch die Lamellen (7) von der Geschlossenstellung in eine Abwärtsstellung ausrichtbar sind.

10. Die Jalousie nach Anspruch 9, wobei die Anschläge (11, 12) derart am Gehäuse (1) angeordnet werden können, dass die Ausrichtung der Lamellen (7) in der Abwärtsstellung derjenigen der Offenstellung entspricht oder einer Ausrichtung zwischen der Offenstellung und der Geschlossenstellung.

11. Die Jalousie nach Anspruch 9 oder 10, wobei das obere Ende (60) der zweiten Schnur (6) am Gehäuse (1) angeordnet ist.

12. Die Jalousie nach Anspruch 9 oder 10, wobei die Jalousie weiter ein Profil (2) aufweist, in welchem das Gehäuse (1) angeordnet ist, und wobei das obere Ende (60) der zweiten Schnur (6) am Profil (2) angeordnet ist.

13. Die Jalousie nach einem der Ansprüche 9 bis 12, wobei die zweite Schnur (6) einen ersten unteren Abschnitt (61) und einen zweiten oberen Abschnitt (62) aufweist, wobei der zweite Abschnitt (62) das obere Ende (60) umfasst, und wobei die Anordnung des zweiten Abschnitts (62) am oberen Ende (60) gelenkig ausgebildet ist und/oder wobei die Verbindungsstelle zwischen dem ersten Abschnitt (61) und dem zweiten Abschnitt (62) gelenkig ausgebildet ist.

14. Verfahren zur Ausrichtung von Lamellen (7) einer Jalousie gemäss einem der Ansprüche 11 bis 13, aufweisend die Schritte:
- Drehen der Aufspulrolle (3) in eine Drehrichtung, wodurch die erste Schnur (5) im Austrittsbereich (10) von der Aufspulrolle (3) abgespult wird, wobei die erste Schur (5) vollständig abgespult ist, wenn sich die Aufnahme (30) der ersten Schnur (5) beim Austrittsbereich (10) befindet;
- Weiterdrehen der Aufspulrolle (3) in der gleichen Drehrichtung nachdem die erste Schnur (5) im Austrittsbereich (10) vollständig von der Aufspulrolle (3) abgespult wurde, sodass die Aufnahme (30) der ersten Schnur (5) den Austrittsbereich (10) passiert, wodurch die erste Schnur (5) im Austrittsbereich (10) wieder auf die Aufspulrolle (3) aufgespult wird.

## Claims

1. A device for aligning slats (7) of a blind, comprising a winding roller (3), a housing (1) and a first cord (5), wherein the winding roller (3) is rotatably mounted in the housing (1), wherein the first cord (5), which is arranged with its upper end (50) on the winding roller (3) in a receptacle (30), is windable onto the winding roller (3) and exits the housing (1) in an exit region (10), wherein the exit region (10) is located, in the intended position of use of the device, either
a) below the winding roller (3),
b) in the lower region of the winding roller (3), or
c) to the side of the winding roller (3),
wherein the winding roller (3) is rotatable in both directions,
**characterized in that**
the first cord (5) is completely unwound when the receptacle (30) of the first cord (5) is located at the exit region (10), wherein, by further rotation of the winding roller (3) in the same direction of rotation after the first cord (5) has been completely unwound from the winding roller (3) in the exit area (10), the receptacle (30) for the first cord (5) passes the exit area (10), whereby the first cord (5) is wound back onto the winding roller (3) in the exit area (10),
wherein the winding roller (3) is rotatable in a position of the receptacle (30) of the first cord (5) within the exit area (10) within this exit area (10) and beyond this in both directions, whereby the first cord (5) is windable onto the winding roller (3) in both directions.

2. The device according to claim 1, wherein the device has at least one adjustable stop (11, 12) with which the rotation of the winding roller (3) is limitable in a first direction of rotation and/or in a second direction of rotation opposite to the first direction of rotation.

3. The device according to claim 2, wherein the device has two adjustable stops (11, 12), wherein the rotation of the winding roller (3) in the first direction of rotation is limitable with a first stop (11), and wherein the rotation of the winding roller (3) in the second direction of rotation is limitable with a second stop (12).

4. The device according to any one of claims 1 to 3, wherein the first cord (5) has a first lower section (51) and a second upper section (52), wherein the second section (52) comprises the upper end (50), and wherein the first section (51) and the second section (52) have different structures, wherein the structure of the second section (52) is designed such that it is suitable for winding onto the winding roller (3).

5. The device according to any one of claims 1 to 4, wherein the upper end (50) of the first cord (5) is flexibly arranged in the receptacle (30) on the winding roller (3).

6. The device according to any one of claims 2 to 5, wherein a dead travel mechanism (9) is arranged between the winding roller (3) and the stops (11, 12), by which the angle of rotation of the winding roller (3) between the open position and the downward position can be increased.

7. The device according to claim 6, wherein the dead travel mechanism (9) comprises a first disc (91) and a second disc (92), wherein the first disc (91) is operatively connected to the winding roller (3), wherein at least one first groove (910) is provided between the first disc (91) and the second disc (92) and a first stop element (921) is provided, wherein the first groove (910) has a first stop (911) at its one end and a second stop (912) at its other end, wherein the first stop element (921) can move unhindered and essentially without force transmission between the two discs (91, 92) from the first stop (911) to the second stop (912) in the groove (910) and wherein the second disc (92) has a second stop element (922) which can abut against the adjustable stops (11, 12).

8. The device according to any one of claims 1 to 7, wherein a groove (31) is formed in the winding roller (3), in which the first cord (5) is windable.

9. A blind with slats (7), a device according to any one of claims 1 to 8 for aligning the slats (7), and with a second cord (6), which is arranged with its upper end (60) fixed relative to the housing (1) and wherein the slats (7) are flexibly arranged between the two cords (5, 6) such that they are orientable between an open position, in which they are essentially horizontal, and a closed position, in which they are essentially vertical, wherein by the rotation of the winding roller (3) in one direction of rotation, the first cord (5) can be unwound from the winding roller (3) and the slats (7) are thus orientable from the open position to the closed position, in which the receptacle (30) of the first cord (5) (5) is located at the exit area (10), and wherein by further rotating the winding roller (3) in the same direction of rotation, the first cord (5) can be wound back onto the winding roller (3), the slats (7) thereby being orientable from the closed position to a downward position.

10. The blind according to claim 9, wherein the stops (11, 12) can be arranged on the housing (1) in such a way that the orientation of the slats (7) in the downward position corresponds to that in the open position or to an orientation between the open position and the closed position.

11. The blind according to claim 9 or 10, wherein the upper end (60) of the second cord (6) is arranged on the housing (1).

12. The blind according to claim 9 or 10, wherein the blind further comprises a profile (2) in which the housing (1) is arranged, and wherein the upper end (60) of the second cord (6) is arranged on the profile (2).

13. The blind according to any one of claims 9 to 12, wherein the second cord (6) has a first lower section (61) and a second upper section (62), wherein the second section (62) comprises the upper end (60), and wherein the arrangement of the second section (62) at the upper end (60) is flexibly designed and/or wherein the connection point between the first section (61) and the second section (62) is flexibly designed.

14. Method for aligning slats (7) of a blind according to any one of claims 11 to 13, comprising the steps:
- rotating the winding roller (3) in a direction of rotation, whereby the first cord (5) is unwound from the winding roller (3) in the exit region (10), the first cord (5) being completely unwound when the receptacle (30) of the first cord (5) is located at the exit region (10);
- further rotating the winding roller (3) in the same direction of rotation after the first cord (5) has been completely unwound from the winding roller (3) in the exit area (10), so that the receptacle (30) of the first cord (5) passes the exit area (10), whereby the first cord (5) is wound back onto the winding roller (3) in the exit area (10).

## Revendications

1. Un dispositif pour aligner des lamelles (7) d'un store vénitien, avec un rouleau d'enroulement (3), avec un boîtier (1) et avec un premier cordon (5), le rouleau d'enroulement (3) étant monté de manière rotative dans le boîtier (1), le premier cordon (5), qui est disposé par son extrémité supérieure (50) sur le rouleau d'enroulement (3) dans un logement (30), est enroulable sur le rouleau d'enroulement (3) et sort dans une zone de sortie (10) hors du boîtier (1), la zone de sortie (10) étant, dans la position d'utilisation conforme à la destination du dispositif, soit
a) en dessous du rouleau d'enroulement (3),
b) dans la zone inférieure du rouleau d'enroulement (3), ou
c) sur le côté du rouleau d'enroulement (3),
le rouleau d'enroulement (3) étant tournable dans les deux sens,
**caractérisé en ce que**
le premier cordon (5) est complètement déroulé lorsque le logement (30) du premier cordon (5) se trouve au niveau de la zone de sortie (10), le fait de continuer à faire tourner le rouleau d'enroulement (3) dans le même sens de rotation, une fois que le premier cordon (5) a été complètement déroulé de le rouleau d'enroulement (3) dans la zone de sortie (10), le logement (30) du premier cordon (5) passe la zone de sortie (10), de sorte que le premier cordon (5) est à nouveau enroulé sur le rouleau d'enroulement (3) dans la zone de sortie (10),
le rouleau d'enroulement (3) étant tournable dans une position du logement (30) du premier cordon (5) à l'intérieur de la zone de sortie (10), à l'intérieur de cette zone de sortie (10) et au-delà de celle-ci dans les deux sens, de sorte que le premier cordon (5) est enroulable dans les deux sens sur le rouleau d'enroulement (3).

2. Le dispositif selon la revendication 1, le dispositif ayant au moins une butée réglable (11, 12) permettant de limiter la rotation du rouleau d'enroulement (3) dans un premier sens de rotation et/ou dans un deuxième sens de rotation opposé au premier sens de rotation.

3. Le dispositif selon la revendication 2, le dispositif ayant deux butées réglables (11, 12), une première butée (11) permettant de limiter la rotation du rouleau d'enroulement (3) dans le premier sens de rotation, et une deuxième butée (12) permettant de limiter la rotation du rouleau d'enroulement (3) dans le deuxième sens de rotation.

4. Le dispositif selon l'une des revendications 1 à 3, la première corde (5) ayant une première partie inférieure (51) et une deuxième partie supérieure (52), la deuxième partie (52) comprenant l'extrémité supérieure (50), et dans lequel la première partie (51) et la deuxième partie (52) ont des structures différentes, la structure de la deuxième partie (52) étant conçue de manière à pouvoir être enroulée sur le rouleau d'enroulement (3).

5. Le dispositif selon l'une des revendications 1 à 4, l'extrémité supérieure (50) du premier cordon (5) étant disposée de manière articulée dans le logement (30) sur le rouleau d'enroulement (3).

6. Le dispositif selon l'une des revendications 2 à 5, dans lequel un mécanisme à course morte (9) est disposé entre le rouleau d'enroulement (3) et les butées (11, 12), grâce auquel l'angle de rotation du rouleau d'enroulement (3) entre la position ouverte et la position abaissée peut être augmenté.

7. Le dispositif selon la revendication 6, dans lequel le mécanisme à course morte (9) a un premier disque (91) et un deuxième disque (92), le premier disque (91) étant relié de manière fonctionnelle au rouleau d'enroulement (3), au moins une première rainure (910) et un premier élément de butée (921) étant prévus entre le premier disque (91) et le deuxième disque (92), la première rainure (910) ayant à l'une de ses extrémités une première butée (911) et à son autre extrémité une deuxième butée (921), le premier élément de butée (921) pouvant se déplacer librement et essentiellement sans transmission de force entre les deux disques (91, 92) de la première butée (911) à la deuxième butée (912) dans la rainure (910) et le deuxième disque (92) ayant un deuxième élément de butée (922) qui peut venir en butée contre les butées réglables (11, 12).

8. Le dispositif selon l'une des revendications 1 à 7, dans lequel une rainure (31) est formée dans le rouleau d'enroulement (3), dans laquelle le premier cordon (5) est enroulable.

9. Un store vénitien avec des lamelles (7), avec un dispositif selon l'une des revendications 1 à 8 pour aligner les lamelles (7) et avec un deuxième cordon (6) qui est disposée avec son extrémité supérieure (60) de manière fixe par rapport au boîtier (1) et dans lequel les lamelles (7) sont disposées de manière articulée entre les deux cordons (5, 6), de telle sorte qu'elles sont orientables entre une position ouverte, dans laquelle elles sont essentiellement horizontales, et une position fermée, dans laquelle elles sont essentiellement verticales, la première corde (5) pouvant être déroulée du rouleau d'enroulement (3) par rotation du rouleau d'enroulement (3) dans un sens de rotation, et les lamelles (7) pouvant ainsi être orientées de la position ouverte à la position fermée, dans laquelle le logement (30) de la première corde (5) se trouve au niveau de la zone de sortie (10) et dans lequel, en continuant à tourner le rouleau d'enroulement (3) dans le même sens de rotation, le premier cordon (5) peut être enroulé à nouveau sur le rouleau d'enroulement (3) et les lamelles (7) peuvent ainsi être orientées de la position fermée vers une position abaissée.

10. Le store vénitien selon la revendication 9, les butées (11, 12) pouvant être disposées sur le boîtier (1) de telle sorte que l'orientation des lamelles (7) dans la position abaissée corresponde à celle de la position ouverte ou à une orientation entre la position ouverte et la position fermée.

11. Le store vénitien selon la revendication 9 ou 10, l'extrémité supérieure (60) du deuxième cordon (6) étant disposée sur le boîtier (1).

12. Le store vénitien selon la revendication 9 ou 10, le store vénitien ayant en outre un profilé (2) dans lequel est disposé le boîtier (1), et l'extrémité supérieure (60) du deuxième cordon (6) étant disposée sur le profilé (2).

13. Le store vénitien selon l'une des revendications 9 à 12, le deuxième cordon (6) ayant une première partie inférieure (61) et une deuxième partie supérieure (62), la deuxième partie (62) ayant l'extrémité supérieure (60), et dans lequel la disposition de la deuxième partie (62) à l'extrémité supérieure (60) est articulée et/ou dans lequel le point de jonction entre la première partie (61) et la deuxième partie (62) est articulé.

14. Procédé d'aligner des lamelles (7) d'un store vénitien selon l'une des revendications 11 à 13, comprenant les étapes suivantes:
- rotation du rouleau d'enroulement (3) dans un sens de rotation, de sorte que le premier cordon (5) est déroulé dans la zone de sortie (10) du rouleau d'enroulement (3), le premier cordon (5) étant complètement déroulé lorsque le logement (30) du premier cordon (5) se trouve dans la zone de sortie (10);
- poursuite de la rotation du rouleau d'enroulement (3) dans le même sens de rotation après que le premier cordon (5) a été complètement déroulée du rouleau d'enroulement (3) dans la zone de sortie (10), de sorte que le logement (30) du premier cordon (5) passe la zone de sortie (10), ce qui permet au premier cordon (5) d'être réenroulé sur le rouleau d'enroulement (3) dans la zone de sortie (10).
